# EUROPÄISCHE PATENTSCHRIFT

(11) **EP 0 801 881 B1**
(45) Veröffentlichungstag und Bekanntmachung des Hinweises auf die Patenterteilung: **20.05.1998**
(21) Anmeldenummer: 95925814.6
(22) Anmeldetag: 03.07.1995
(51) Int. Cl.: H05B 41/29

(54) **VERFAHREN ZUM BETREIBEN MINDESTENS EINER LEUCHTSTOFFLAMPE MIT EINEM ELEKTRONISCHEN VORSCHALTGERÄT SOWIE VORSCHALTGERÄT DAFÜR**
METHOD OF OPERATING AT LEAST ONE FLUORESCENT LAMP WITH ELECTRONIC BALLAST, AND BALLAST THEREFOR
PROCEDE PERMETTANT DE FAIRE FONCTIONNER AU MOINS UNE LAMPE A FLUORESCENCE AU MOYEN D'UN BALLAST ELECTRONIQUE ET BALLAST ELECTRONIQUE UTILISE A CET EFFET

(30) Priorität: 19.07.1994 EP 94111248
(43) Veröffentlichungstag der Anmeldung: 22.10.1997
(73) Patentinhaber: SIEMENS AKTIENGESELLSCHAFT, 80333 München (DE)
(72) Erfinder: KRUMMEL, Peter, D-83301 Traunreut (DE)
(86) Internationale Anmeldenummer: EP9502572
(87) Internationale Veröffentlichungsnummer: WO9603017

(56) Entgegenhaltungen:
- EP-A- 0 338 109
- EP-A- 0 359 860
- EP-A- 0 558 772
- DE-A- 3 432 266

## Beschreibung

Die Erfindung bezieht sich auf ein Verfahren zum Betreiben mindestens einer Leuchtstofflampe mit Hilfe eines elektronischen Vorschaltgerätes gemäß dem Oberbegriff des Patentanspruches 1 sowie auf ein entsprechend ausgebildetes elektronisches Vorschaltgerät selbst gemäß dem Oberbegriff des Patentanspruches 6.

Mit elektronischen Vorschaltgeräten werden bekanntlich Leuchtstofflampen hochfrequent bei begrenztem Lampenstrom mit vorgegebener, konstanter Leistung und gesteigerter Wirtschaftlichkeit gegenüber anderen konventionellen, für den Lampenbetrieb eingesetzten Schaltungsanordnungen betrieben. Vollelektronische Vorschaltgeräte haben sich deshalb bereits weitgehend durchgesetzt und sind in einer Vielzahl von Einzellösungen bekannt. Beispielhaft sei dazu auf die Aufsätze in Zeitschrift "Licht" Nr. 1/1987, Seiten 45 bis 48 bzw. "Licht" Nr. 2/1987, Seiten 148 bis 154 mit weiteren Literaturhinweisen verwiesen.

Vollelektronische Vorschaltgeräte sind vorteilhaft anzuwendende Universalgeräte für gebräuchliche Netzwechselspannungen in einem relativ weiten Toleranzbereich, einem weiten Bereich zulässiger Netzfrequenzen und schließlich sogar für Gleichspannungsversorgung geeignet. Ein wesentliches Problem bei elektronischen Vorschaltgeräten beruht aber darauf, daß Lampentoleranzen berücksichtigt werden müssen und Störungen im Lampenbetrieb in unterschiedlicher Form aufgrund verschiedener Ursachen auftreten können und sicher erfaßt werden müssen. So verhält sich beispielsweise eine undicht gewordene Leuchtstofflampe im Betrieb völlig anders als eine gealterte Leuchtstofflampe mit aufgrund des Alterungsprozesses erhöhtem Wendelwiderstand und wiederum davon zu unterscheiden sind Störungen aufgrund eines aufgetretenen Wendelbruches. In all diesen Fällen muß die Störung eindeutig als ein das elektronische Vorschaltgerät, gegebenenfalls auch sogar den Lastkreis mit der defekten Leuchtstofflampe gefährdender Fehler erkannt und die Ansteuerung für die defekte Leuchtstofflampe deaktiviert werden. Daneben können aber auch im Versorgungsnetz kurzzeitig auftretende Störungen den Lampenbetrieb beeinflussen, in diesem Fall muß der Lampenstrom auf zulässige Werte begrenzt werden, andererseits sollen derartige kurzzeitige Störungen nicht zum Abschalten der Lampe führen. Schließlich ist es aus Wartungsgründen erwünscht und auch bereits bekannt, bei einem aufgetretenen Lampenfehler das elektronische Vorschaltgerät in einen rückgesetzten Wartezustand zu versetzen, aus dem heraus nach einem Lampenwechsel, d. h. zur Beseitigung des Fehlers ein automatischer Neustart der ausgewechselten Lampe erfolgen kann.

Aus den geschilderten Gründen sowie der Tatsache, daß mindestens in dem eigentlichen Lastkreis zum Teil erhebliche Spannungsspitzen auftreten, sind der schaltungsmäßigen Ausgestaltung von vollelektronischen Vorschaltgeräten durchaus enge Grenzen gesetzt. Es ist daher üblich, elektronische Vorschaltgeräte, mindestens zum überwiegenden Teil in einer analogen Schaltkreistechnik aufzubauen, die der Integration bei einem elektronischen Vorschaltgerät vielfach entgegensteht. Handelsübliche elektronische Vorschaltgeräte sind deshalb relativ umfangreiche Schaltungen mit einer Vielzahl von diskreten Bauelemeten, entsprechend aufwendig und teuer ist die Herstellung und Prüfung.

Es ist deshalb ein Zweck der vorliegenden Erfindung, aufgrund einer Analyse der bei einem Lampenstart ablaufenden Vorgänge sowie der sich aus unterschiedlichen Störungsursachen ergebenden Überwachungsfunktionen eine Basis für ein Funktionsprinzip zu schaffen, aufgrund dessen es möglich ist, das elektronische Vorschaltgerät in einem wesentlich höheren Maße als bisher üblich in integrierter Schaltkreistechnik zu realisieren.

Der vorliegenden Erfindung liegt daher die Aufgabe zugrunde, ein Verfahren der eingangs genannten Art zu schaffen, das im normalen Lampenbetrieb eine einfache und sichere Regelung der im dem mindestens eine Leuchtstofflampe enthaltenden Lastkreis mit der Leuchtstofflampe umgesetzten Leistung auf einen konstanten Wert ermöglicht, zugleich mit einer übergeordneten Überwachung der Lampenfunktion alle Zustände in instabilen Bereichen, d. h. beim Lampenstart, aber auch bei den unterschiedlichen Störungen eindeutig zu bewerten gestattet und bei einer andauernden Störung, die die elektrische Lampenschaltung gefährdet, ein Rücksetzen dieser Lampenschaltung zu veranlassen, das nach Beheben der Störung gegebenenfalls automatisch einen erneuten Start der Lampenschaltung zuläßt. Weiterhin liegt der vorliegenden Erfindung die Aufgabe zugrunde, ein elektronisches Vorschaltgerät der eingangs genannten Art zu schaffen, das in Anwendung eines derartigen Verfahrens entsprechend aufgebaut und insbesondere weitgehend in integrierter Schaltkreistechnik realisierbar ist.

Bei einem Verfahren der eingangs genannten Art wird diese Aufgabe gemäß den Merkmalen des Patentanspruches 1 gelöst.

Die erfindungsgemäße Lösung sieht für den normalen Brennbetrieb vor, die den die mindestens eine Leuchtstofflampe enthaltenden Lastkreis vorgeschaltete Halbbrückenschaltung aus zwei Leistungstransistoren über einen ersten Regelkreis anzusteuern, der die im Lastkreis umgesetzte Leistung auf einen vorgegebenen Wert konstant hält. Daneben ist, diesem Regelkreis übergeordnet, ein zweiter Regelkreis vorgesehen, der sich bei stationärem Brennbetrieb in einem Wartezustand befindet. Er wird erst aufgrund einer, gegebenenfalls auch kurzzeitigen Störung des stationären Betriebes, erkennbar durch erhöhten Lampenstrom, aus diesem Wartungszustand aktiviert. Die so ausgelöste Überwachungsfunktion läuft aufgrund eines vorgegebenen Zeitrasters ab, in dem in aufeinanderfolgenden Zeitabschnitten jeweils spezifische Lampenstromwerte festgestellt werden und so schließlich ermittelt wird, ob die aufgetretene Störung - die Lampenschaltung gefährdend - zu einem Rücksetzen des elektronischen Vorschaltgerätes und damit auch der Ansteuerung des Lastkreises führen muß. Derselbe übergeordnete Regelkreis wird weiterhin auch zur Regelung und Überwachung des Lampenstromes während eines Lampenstarts unabhängig davon eingesetzt, ob dieser Lampenstart normal verläuft, d. h. die angeschlossene Lampe normal zündet oder bei fehlerhafter Leuchtstofflampe unter Störungen verläuft. Von besonderem Vorteil ist dabei, daß sich mit einem einfach zu realisierenden, aus nur wenigen Zeitabschnitten bestehenden Zeitraster definiert Überwachungszustände einstellen lassen, in denen der momentane Lampenstrom eindeutig im Hinblick auf einen aufgetretenen Fehler bewerten läßt. Zwar wird die Überwachungsfunktion auch bei nur kurzzeitig auftretenden Störungen gestartet, jedoch wird eine solche Störung, den Lampenstrom unmittelbar nachregelnd, unterdrückt und das elektronische Vorschaltgerät arbeitet nach Abklingen einer solchen Störung normal weiter. Andererseits sind tatsächliche Lampendefekte in kurzer Zeit eindeutig als solche feststellbar und bewirken ein Rücksetzen des elektronischen Vorschaltgerätes, das nach Beheben des aufgetretenen Fehlers, d. h. nach einem Lampenwechsel bzw. nach Abschalten und Wiederanlegen der Netzspannung automatisch einen neuen Lampenstart durchführt.

Ein elektronisches Vorschaltgerät, in dem das vorstehend diskutierte Verfahren angewendet wird, ist im Patentanspruch 6 beschrieben. Hieraus ist erkennbar, daß der erfindungsgemäß vorgesehene Zeitwertgeber definiert die mit ihm zusammenarbeitende Überwachungsschaltung derart steuert, daß sie zeitabhängig den momentanen Lampenstrom in unterschiedlichen Zeitabschnitten auf unterschiedliche Weise zu bewerten vermag und darüber hinaus jeweils auf einen definierten Maximalwert begrenzt, indem mit von der Überwachungsschaltung abgegebenen Steuerimpulsen die eigentliche Ansteuerschaltung für die Leistungstransistoren der Halbbrückenschaltung entsprechend eingestellt wird. Auf diese Weise wird der Lampenstrom, beispielsweise in der Vorheizphase auf einen niedrigen, die Wendeln der Leuchtstofflampe schonenden Wert begrenzt, andererseits aber in der Zündphase ein höherer Zündstrom mit vorgegebenem, einer maximal zulässigen Zündspannung entsprechendem Scheitelwert eng toleriert eingestellt und schließlich auch im Störungsfall selbst während der Überwachungsphase bei noch nicht rückgesetztem elektronischem Vorschaltgerät auf zulässige Werte begrenzt, die die gesamte Lampenschaltung noch nicht gefährden können.

Weiterhin ermöglicht es diese Lösung, das elektronische Vorschaltgerät auch universell einzusetzen, da man es durch eine entsprechende Vorgabe der Vergleichspegel in der Überwachungsschaltung, aber auch der eigentlichen Ansteuerung für die Leistungstransistoren in der Hand hat, die entsprechenden Randbedingungen bei einem Mehrlampenbetrieb oder auch einem Dimm-Betrieb des elektronischen Vorschaltgerätes zu berücksichtigen. Weiterbildungen der erfindungsgemäßen Lösung sind in Unteransprüchen gekennzeichnet.

Ausführungsbeispiele der Erfindung werden im folgenden anhand der Zeichnung näher erläutert. Dabei zeigt:
Figur 1 ein Blockschaltbild für ein erfindungsgemäß ausgebildetes elektronisches Vorschaltgerät,
Figur 2 ein weiteres Schaltungsdetail einer zweiten Ausführungsform,
Figur 3 in Form von Impulsdiagrammen den Funktionsablauf bei einem normal verlaufenden Lampenstart,
Figur 4 anhand von der Figur 3 entsprechenden Impulsdiagrammen einen Störungsfall, bei dem die angeschlossene Leuchtstofflampe innerhalb eines vorgegebenen Zeitraumes nicht ordnungsgemäß zündet und infolgedessen das elektronische Vorschaltgerät rückgesetzt wird und
Figur 5 anhand entsprechender Impulsdiagramme die Bewertung einer Störung, die bei dem bis dahin normal verlaufenden Betrieb der Leuchtstofflampe aufgetreten ist.

In Figur 1 ist ein elektronisches Vorschaltgerät zum Betreiben einer, ggf. auch mehrerer Leuchtstofflampen sowie der eigentliche Lastkreis mit der Leuchtstofflampe FL dargestellt. Elektronische Vorschaltgeräte sind bekanntlich zum Begrenzen der Funkstörspannung über ein Hochfrequenzfilter HF an das Wechselstromnetz, hier mit L, N bezeichnet, angeschlossen. Am Ausgang des Hochfrequenzfilters HF liegt eine Gleichrichterbrücke GL, die eine ungeglättete Gleichspannung liefert. Um eine über dem Scheitelwert der Netzspannung liegende Gleichspannung zu erzeugen, ist am Ausgang der Gleichrichterbrücke eine Ladedrossel L1 vorgesehen, die mit einer Ladediode D1 verbunden ist. Die Ladedrossel L1 wird über einen ebenfalls an ihren Ausgang angeschlossenen, ersten Leistungstransistor V1 periodisch geladen. Gesteuert wird dieser erste Leistungstransistor V1 über einen Steuer- und Regelkreis, der hier insbesondere als integrierter Schaltkreis IC ausgeführt ist und noch im einzelnen zu beschreiben sein wird. Vereinfacht ausgedrückt, hat dieser Steuer- und Regelkreis bei elektronischen Vorschaltgeräten die eine Aufgabe, die Ladedrossel L1, abhängig vom momentanen Wert der gleichgerichteten Netzspannung, unterschiedlich aufzuladen, wobei er Oberschwingungen im Netzstrom begrenzt. Eine zweite Funktion besteht darin, die am Kathodenausgang der Ladediode D1 auftretende Spannung, die sogenannte Zwischenkreisspannung mit einer geringen Schwankungsbreite auf einen konstanten Wert zu regeln, um bei dem elektronischen Vorschaltgerät Last- und Netzspannungsunabhängigkeit zu erzielen.

Weiterhin besitzen elektronische Vorschaltgeräte üblicherweise einen selbstschwingenden Wechselrichter, mit einer Halbbrückenschaltung, die hier durch zwei weitere, in einer Serienschaltung an der Ladediode D1 liegenden Leistungstransistoren V2 und V3 realisiert ist. An den gemeinsamen Verbindungspunkt dieser beiden weiteren Leistungstransistoren ist der Lastkreis mit mindestens einer Leuchtstofflampe FL angeschlossen. In Serie zur Leuchtstofflampe FL liegend, ist hier in diesem Ausführungsbeispiel für einen Lastkreis eine Sättigungsdrossel L2 vorgesehen, ein Zündkondensator Cz ist der Leuchtstofflampe FL parallel geschaltet. Soweit vorstehend beschrieben, entspricht das erfindungsgemäße elektronische Vorschaltgerät üblichen Ausführungsformen und braucht deshalb nicht detaillierter beschrieben zu werden.

Alle Steuerfunktionen des elektronischen Vorschaltgerätes sind im wesentlichen in dem bereits erwähnten, als integriertem Schaltkreis IC ausgeführten Steuer- und Regelkreis realisiert. Für die Ansteuerung der beiden weiteren Leistungstransistoren V2 und V3 weist dieser integrierte Schaltkreis IC jeweils eine Treiberschaltung HSD bzw. LSD auf, die ihrerseits jeweils an zwei zueinander inversen Ausgängen einer Auswahlschaltung SEL liegen. Dabei beinhaltet die Treiberschaltung HSD einen potentialüberbrückenden Pegelumsetzer, der das Ansteuersignal auf das hohe Potential des Leistungstransistors V2 überträgt. Die Auswahlschaltung SEL besitzt einen Einschalteingang EN, um sie zu aktivieren bzw. zu deaktivieren, wie noch ausführlich zu erläutern sein wird. An einem Steuereingang C1 wird der Auswahlschaltung SEL eine Impulsfolge zugeführt, die diese nach Art eines Flipflops steuert, mit der Besonderheit, daß die über die Treiberschaltungen HSD bzw. LSD aktivierten Leistungstransistoren V2 und V3 alternativ, jedoch um eine definierte Totzeit zueinander versetzt, angesteuert werden.

Geliefert wird diese steuernde Impulsfolge von einem gesteuerten Oszillator CCO, der drei Einstelleingänge besitzt, an die ein erster Einstellwiderstand Rf, ein zweiter Einstellwiderstand Rk bzw. ein Einstellkondensator Cf gegen Masse - oder auch gegen eine definierte Referenzspannung (in der weiteren Beschreibung wird hier beispielhaft immer von Masse gesprochen) - angeschlossen sind. Der Einstellwiderstand Rk und der Einstellkondensator Cf bestimmen die untere bzw. die obere Grenzfrequenz des in diesem Beispiel stromabhängig gesteuerten Oszillators CCO. Über die Dimensionierung des Einstellwiderstandes Rf ist die vorbestimmte Totzeit der Leistungstransistoren V2 und V3 einstellbar.

Die steuernde Eingangsinformation für den stromabhängig gesteuerten Oszillator CCO liefert die Ausgangsinformation eines ersten Operationsverstärkers OPR, die über einen weiteren ohmschen Widerstand Rc bzw. einen weiteren Kondensator Cc tiefpaßgefiltert ist.

Wie noch zu erläutern sein wird, wird im integrierten Schaltkreis IC intern eine Referenzspannung Vref erzeugt. Der erste Operationsverstärker OPR vergleicht diese Referenzspannung mit einer zweiten Eingangsspannung, die dem Mittelwert des durch die Leistungstransistoren V2 bzw. V3 der Halbbrückenschaltung fließenden Stromes entspricht. Dazu ist dieser zweite Eingang des Operationsverstärkers OPR über einen Vorwiderstand Ro an den Strompfad der Halbbrückenschaltung, d. h. hier den Ausgang des Leistungstransistors V3 angeschlossen. Diese Schaltungsanordnung zur Regelung des in der Halbbrückenschaltung fließenden Lampenstromes stellt einen geschlossenen Regelkreis dar, denn je höher dieser Lampenstrom ansteigt, um so höher wird auch die Ausgangsspannung des Operationsverstärkers OPR, die andererseits den gesteuerten Oszillator CCO in Richtung auf eine höhere Impulsfolgefrequenz steuert. Diese Frequenzerhöhung bewirkt aber ihrerseits eine Reduzierung des Lampenstromes. Analog wirkt diese Regelschaltung auch in umgekehrter Richtung bei abfallender Tendenz des Lampenstromes. Dieser vorstehend beschriebene Regelkreis, insbesondere mit dem stromabhängig gesteuerten Oszillator und dem ersten Operationsverstärker OPR bildet im stationären Betrieb, d. h. bei ungestört brennender Leuchtstofflampe eine wirksame hochfrequente Regelung für die Ansteuerung der Halbbrückenschaltung. Zu ergänzen sei, daß das hier beschriebene elektronische Vorschaltgerät auch dimmfähig ist, denn man hat es in der Hand, die Ausgangsleistung des elektronischen Vorschaltgerätes durch eine entsprechende Festlegung der Referenzspannung Vref zu steuern.

Weiterhin enthält der integrierte Schaltkreis IC eine Überwachungsanordnung, die im stationären Betrieb den Zustand der Leuchtstofflampe FL überwacht, insbesondere einen Lampenstart steuert sowie auch bei auftretenden Fehlern bzw. Störungen aktiviert wird. Dazu weist der integrierte Schaltkreis IC eine Überwachungsschaltung MON auf, die als Schwellwertschaltung mit einstellbaren Schwellwerten ausgebildet ist und mit ihrem Signaleingang wiederum über einen Vorwiderstand Rm an den Ausgang des einen Leistungstransistors V3 der Halbbrückenschaltung angeschlossen ist. Diese Überwachungsschaltung MON erhält damit ein dem momentanen Lampenstrom entsprechendes Steuersignal, das immer dann einen Ausgangsimpuls QM der Überwachungsschaltung MON bewirkt, sobald der momentan aktivierte Schwellwert erreicht wird. Die Einstellung des jeweiligen Schwellwertes erfolgt über mehrere Auswahlsignale.

Eines dieser Auswahlsignale S4 wird von einem ersten Komparator COMP erzeugt, der als Differenzspannungsverstärker ausgebildet, mit seinem positiven Eingang über eine Entkopplungsdiode D2 an den Ausgang des ersten Operationsverstärkers OPR angeschlossen und dem über seinen negativen Eingang die Referenzspannung Vref zugeführt ist.

Weitere Auswahlsignale werden von einem Zeitwertgeber PST erzeugt, die eingangsseitig an den Verbindungspunkt einer ersten internen Stromquelle IT mit einem externen, an Masse liegenden Ladekondensator CT angeschlossen ist. Diese interne Stromquelle IT wird mit dem Start eines Einschaltvorganges für die Leuchtstofflampe FL aktiviert und beginnt den externen Ladekondensator CT aufzuladen, so daß am Eingang des Zeitwertgebers PST eine linear ansteigende, der momentanen Dauer des Einschaltvorganges entsprechende Signalspannung ansteht. Diese wird in dem Zeitwertgeber PST mit vorgegebenen Schwellwerten verglichen. Bei Erreichen des jeweils aktivierten Schwellwertes gibt der Zeitwertgeber PST je eines der Ausgangssignale S1, S2 bzw. S3 ab und definiert damit bestimmte, noch im einzelnen zu beschreibende Zeitabschnitte. Das erste und das dritte Ausgangssignal S1 bzw. S3 wird jeweils der Überwachungsschaltung MON zugeführt, um dort einen der vorgegebenen Schwellwerte einzustellen.

Der Komparator COMP vergleicht die Spannung am externen Kondensator Ccc, die im Normalbetrieb der Ausgangsspannung des Regeloperationsverstärkers OPR entspricht, mit einem durch die Referenzspannung Vref vorgegebenen Wert. Verläßt der Regeloperationsverstärker seinen definierten Regelbereich - das ist insbesondere im Dimmzustand bei mehrlampigen Anwendungen oder auch bei Lampendefekten, z. B. durch gealterte, hochohmige Lampenwendeln hervorgerufen, möglich - dann wird dies durch den Komparator COMP erkannt. Dieser erzeugt das Steuersignal S4, mit dem in der Überwachungsschaltung MON ein Zustand eingestellt wird, in dem alle Referenzpegel Mp, Mi und Mo deutlich abgesenkt werden. Die Überwachungsschaltung MON arbeitet daher dann auch bei geringeren Lampenströmen einwandfrei.

Das zweite Ausgangssignal S2 des Zeitwertgebers PST bildet ein Vorbereitungssignal für einen Abschaltkreis SD, der als Logikschaltkreis ausgebildet ist und die Funktion erfüllt, im Falle einer Störung, z. B. bei einem Lampenfehler, die Halbbrückenschaltung mit den weiteren Leistungstransistoren V2, V3 gegebenenfalls stillzusetzen. Um dies zu verwirklichen, ist ein Steuereingang des Abschaltkreises SD mit dem Ausgang der Überwachungsschaltung MON verbunden. Ein Ausgang des Abschaltkreises SD ist unter anderem an den Einschalteingang EN der Auswahlschaltung SEL angeschlossen, um diese freizugeben bzw. rückzusetzen.

Weiterhin ist im integrierten Schaltkreis IC eine zweite interne Stromquelle ISC vorgesehen, deren Ausgang mit dem Verbindungspunkt zwischen dem ohmschen Widerstand Rc und dem Kondensator Cc des externen Tiefpaßfilters verbunden ist. Diese zweite interne Stromquelle ISC besitzt einen Setz- sowie einen Rücksetzeingang S bzw. R. Der Setzeingang S ist an den Ausgang der Überwachungsschaltung MON angeschlossen, während der Rücksetzeingang R mit dem Ausgang der Auswahlschaltung SEL für die Treiberschaltungen HSD und LSD der Leistungstransistoren V2 bzw. V3 der Halbbrückenschaltung verbunden ist. Mit einem Ausgangsimpuls der Überwachungsschaltung MON wird diese zweite interne Stromquelle ISC gesetzt und lädt den externen Kondensator Cc des Tiefpaßfilters Rc, Cc auf. Da der stromabhängig gesteuerte Oszillator CCO mit seinem Steuereingang ebenfalls an diesen Ausgang der zweiten internen Stromquelle ISC angeschlossen ist, steigt an ihm der Eingangsstrom an, so daß sich seine abgegebene Impulsfolgefrequenz erhöht. Sobald nun Auswahlschaltung SEL in dem einen ihrer beiden zueinander inversen Schaltzustände die dem auf hoher Spannung liegenden Leistungstransistor V2 der Halbbrückenschaltung zugeordnete Treiberschaltung HSD aktiviert, wird mit dem gleichen Ausgangssignal der Auswahlschaltung SEL die zweite interne Stromquelle ISC rückgesetzt. Auf diese Weise ist ein weiterer geschlossener Regelkreis gegeben, der Zyklus für Zyklus den Lampenstrom auf den jeweils vorbestimmten Wert regelt, der durch den momentan aktivierten Schwellwert der Überwachungsschaltung MON festgelegt ist. Dieser zweite Regelkreis ist der einleitend beschriebenen Stromregelung für den stationären Betrieb übergeordnet und begrenzt und regelt den Lampenstrom bei einem Lampenstart sowie bei detektierten Störfällen.

Eine definierte Stromversorgung des integrierten Schaltkreises IC wird durch mehrere Schaltungsmaßnahmen erreicht. Insbesondere für den Anschaltvorgang ist ein Einschaltkomparator UVLO vorgesehen, dessen Eingang z. B. über einen weiteren Vorwiderstand unmittelbar an die Gleichrichterbrücke GL angeschlossen und über einen weiteren Ladekondensator Ccc an Masse gelegt ist. An diesem Eingang des Einschaltkomparators UVLO wird dem integrierten Schaltkreis IC eine Versorgungsspannung Vcc zugeführt. Eine weitere Möglichkeit der Zuführung der Versorgungsspannung Vcc an den integrierten Schaltkreis IC ist in Figur 1 dargestellt, die über Vorwiderstände RL, RL' die Möglichkeit bietet, Zustandsänderungen im Lastkreis zu detektieren und auszunutzen, wie noch zu erläutern sein wird. Der Einschaltkomparator UVLO besitzt zunächst einen hohen Eingangswiderstand, um die IC-Funktion mit möglichst geringen Verlusten zu aktivieren. Er ist weiterhin so ausgelegt, daß er bereits bei möglichst niedrigen Spannungswerten, z. B. in der Größenordnung von nicht mehr als 150 V= bei einem Wechselspannungsnetz mit 220 V anspricht, sobald sich nach dem Anschalten des Netzwechselspannung L, N der Ladekondensator Ccc entsprechend aufgeladen hat. Damit wird eine interne Spannungsquelle REF aktiviert, die die erwähnte Referenzspannung Vref erzeugt. Außerdem ist an den Einschaltkomparator UVLO eine weitere interne Stromquelle BIAS angeschlossen, mit der eine interne Hilfsspannung IC-BIAS für den integrierten Schaltkreis IC erzeugt wird. Mit diesen Maßnahmen ist es möglich, den integrierten Schaltkreis zu starten. Zu erwähnen ist die Möglichkeit, den Einschaltkomparator UVLO nicht nur über die Abschaltung der Netzspannung L, N, sondern auch intern über einen an den Ausgang des Abschaltkreises SD angeschlossenen Steuereingang zu deaktivieren und damit die IC-Funktion definiert auszuschalten.

Im normalen Betrieb wird die Stromversorgung des integrierten Schaltkreises IC - in diesem Ausführungsbeispiel - durch eine nahezu verlustlos arbeitende Speiseschaltung DP, DN, Cp sichergestellt, die aus einer Reihenschaltung zweier Pumpdioden DP und DN sowie eines weiteren Ladekondensators Cp besteht. Dieser ist einerseits an den Verbindungspunkt dieser beiden Dioden und andererseits an den Ausgang der Halbbrückenschaltung, d. h. den Verbindungspunkt der beiden Leistungstransistoren V2 und V3 angeschlossen. Diese Speiseschaltung liefert die Versorgungsspannung Vcc für den integrierten Schaltkreis IC im Normalbetrieb.

Zur Konstanthaltung dieser Versorgungsspannung Vcc ist eine Regelschaltung mit einem weiteren Komparator TPR vorgesehen. Dieser vergleicht den Momentanwert der Versorgungsspannung Vcc jeweils mit einem oberen bzw. einem unteren vorgegebenen Referenzwert. Der Ausgang dieses Komparators TPR ist mit dem Steueranschluß eines elektronischen Schalters VD verbunden, der hier als Transistorschalter ausgeführt ist und dessen Schaltstrecke zwischen dem Ladekondensator Cp der Speiseschaltung und Masse angeordnet ist. Übersteigt der vom Komparator TPR detektierte Momentanwert der Versorgungsspannung Vcc den vorgegebenen oberen Grenzwert, gibt der Komparator TPR ein Ausgangssignal ab, das den elektronischen Schalter VD leitend schaltet. Dieser entlädt somit den Ladekondensator Cp der Speiseschaltung DN, DP, Cp solange, bis der möglichst verzögerungslos arbeitende Komparator TRP den unteren Grenzwert der Versorgungsspannung Vcc detektiert und den elektronischen Schalter VD wieder abschaltet. Es handelt sich dabei also um eine Zwei-Punkt-Regelung der Versorgungsspannung Vcc.

Wie in einem Detailschaltbild gemäß Fig 2 gezeigt ist, können die Pumpdioden DN, DP der vorstehend beschriebenen Speiseschaltung sowie der elektronische Schalter VD auch in den integrierten Schaltkreis IC integriert sein. Die beschriebene Schaltungsfunktion ändert sich dabei nicht.

Schließlich ist in dem integrierten Schaltkreis IC außerdem eine Anordnung PFC zum Steuern des Leistungsfaktors realisiert. Sie ist in der Ausgestaltung entsprechenden bekannten Steuerungen zur Verbesserung des Leistungsfaktors durchaus ähnlich. Weil diese Funktion in dem integrierten Schaltkreis IC zwar erforderlich, in dem hier gegebenen Zusammenhang aber von untergeordneter Bedeutung ist, wird hier nur darauf hingewiesen. Diese Anordnung PFC detektiert alle die für die Ermittlung des Leistungsfaktors erforderlichen Parameter an der dazu auch mit einer Nebenwicklung ausgestatteten Ladedrossel L1, wertet sie aus und steuert den ersten Leistungstransistor V1 entsprechend an.

Die Wirkungsweise der anhand der Figur 1 beschriebenen Schaltungsanordnung läßt sich wohl am besten unter der Annahme unterschiedlicher Betriebszustände im Lastkreis, d. h. insbesondere an der Leuchtstofflampe FL in Form von Ablaufdiagrammen erläutern, die in den Figuren 3 bis 5 dargestellt sind.

Die Ablaufdiagramme von Figur 3 illustrieren dabei einen normalen Startvorgang. Sobald das beschriebene elektronische Vorschaltgerät an Netzspannung L, N gelegt wird, detektiert der Einschaltkomparator UVLO die an seinem Eingang ansteigende Versorgungsspannung Vcc und aktiviert den integrierten Schaltkreis IC, sobald seine Einschaltschwelle erreicht ist. Der stromabhängige Oszillator CCO startet daraufhin zunächst mit einer vorgegebenen unteren Grenzfrequenz, die etwa bei 75 % der maximalen Frequenz liegt. Über die von der Pulsfolge des stromabhängigen Oszillators CCO aktivierte Auswahlschaltung SEL wird neben den Treiberschaltungen HSD und LSD für die Leistungstransistoren V2 bzw. V3 der Halbbrückenschaltung auch die zweite interne Stromquelle ISC - wie beschrieben - in Betrieb gesetzt. Sie beginnt somit den Kondensator Cc des Tiefpaßfilters Rc, Cc entsprechend aufzuladen, so daß der beschriebene erste Regelkreis für die Frequenzregelung des elektronischen Vorschaltgeräts über den stromabhängigen Oszillator CCO in Gang gesetzt wird. Ebenso beginnt die dem Zeitwertgeber PST zugeordnete erste interne Stromquelle IT den externen Ladekondensator CT zu laden. Solange die von der Überwachungsschaltung MON gesteuerte erste interne Stromquelle IT diesen externen Ladekondensator weiter auflädt, wird dem Eingang des Zeitwertgebers PST eine zunächst linear anwachsende Spannung angeboten. Bei vorgegebenen Referenzpegeln des Zeitwertgebers PST bildet dieses Eingangssignal die Zeitbasis für die Steuerung aller Funktionsabläufe im elektronischen Vorschaltgerät bei unterschiedllichen Betriebsbedingungen.

Es seien zunächst anhand des Ablaufdiagrammes von Figur 3 Einzelheiten im Ablauf bei einem normalen Lampenstart erläutert. Der Startzeitpunkt, bei dem mit dem Anschalten der Netzspannung auf die vorstehend beschriebene Art der integrierte Schaltkreis IC definiert in Betrieb gesetzt wird, ist mit tl bezeichnet. Das oberste Diagramm von Figur 3 zeigt die am Ladekondensator CT linear ansteigende Spannung, die dem Eingang des Zeitwertgebers PST zugeführt wird. Zu einem späteren Zeitpunkt t2 erreicht diese Eingangsspannung für den Zeitwertgeber PST einen vorgegebenen unteren Referenzpegel, der als Vorheizpegel Pp bezeichnet ist. Der vom Einschaltzeitpunkt tl bis zu dem späteren Zeitpunkt t2 ablaufende Zeitabschnitt bildet eine Vorheizphase Apt für das elektronische Vorschaltgerät. Damit bezeichnet der Zeitpunkt t2 den Zeitpunkt für das Ende dieser Vorheizphase. Während dieser Vorheizphase ist das erste Auswahlsignal S1 des Zeitwertgebers PST zurückgesetzt und damit die Überwachungsschaltung MON auf einen niedrigen Schwellwert, die Vorheizschwelle Mp, eingestellt. Sie detektiert damit über den an ihrem Eingang liegenden Vorwiderstand Rm den e-funktionsförmigen Strom in der aus den beiden Leistungstransistoren V2, V3 bestehenden Halbbrückenschaltung. Die diesem e-funktionsförmigen Strom entsprechenden e-funktionsförmigen Eingangssignale der Überwachungsschaltung MON sind mit M bezeichnet und in einem entsprechenden Teil des Ablaufdiagramms von Figur 3 wiedergegeben. Sobald diese Eingangsimpulse für die Überwachungsschaltung MON in der Vorheizphase die vorgegebene Vorheizschwelle Mp erreichen, gibt die Überwachungsschaltung MON jeweils einen kurzen Steuerimpuls QM ab. Mit jedem dieser von der Überwachungsschaltung MON abgegebenen Steuerimpulse QM wird die zweite interne Stromquelle ISC gesetzt und darüber hinaus die nach Art eines Flipflops arbeitende Auswahlschaltung SEL für die Treiberschaltungen HSD bzw. LSD der Leistungstransistoren V2, V3 der Halbbrückenschaltung umgeschaltet. Die daraufhin von den Treiberschaltungen HSD und LSD abgegebenen Ansteuerimpulse HSG bzw. LSG für die beiden Leistungstransistoren V2 bzw. V3 sind in Figur 3 in den beiden untersten Ablaufdiagrammen wiedergegeben.

Das Ende der Vorheizphase Δpt zum Zeitpunkt t2 signalisiert der Zeitwertgeber PST durch die Änderung des Schaltzustandes seines ersten, der Überwachungsschaltung MON zugeführten Auswahlsignales S1. Damit wird diese auf einen zweiten, höheren Schwellwert, die Zündschwelle Mi umgeschaltet. Durch diese Erhöhung der Ansprechschwelle der Überwachungsschaltung MON erhöht sich der Strom in der durch die beiden Leistungstransistoren V2 bzw. V3 realisierten Halbbrückenschaltung auf einen vorgegebenen und begrenzten Wert, der die Spannung an der Leuchtstofflampe FL bis zur normalen Zündspannung ansteigen läßt.

Mit dem Zeitpunkt t2 beginnt demnach die Zündphase des elektronischen Vorschaltgerätes, die bei einer normal arbeitenden Leuchtstofflampe FL bis zu dem Erreichen eines Zeitpunktes t4 abgeschlossen sein muß, andernfalls schaltet das elektronische Vorschaltgerät selbständig ab. In Figur 3 ist dieser maximal für die Dauer einer Zündphase vorgegebene Zeitabschnitt mit Δit bezeichnet.

Wie in der Vorheizphase Δpt überwacht die Überwachungsschaltung MON weiterhin kontinuierlich den in der Halbbrückenschaltung fließenden Strom und gibt jeweils bei Übereinstimmung des dem momentanen Halbbrückenstrom entsprechenden Eingangssignales M mit der momentan aktivierten Schwelle, nun der Zündschwelle Mi einen der Steuerimpulse QM an die Auswahlschaltung SEL ab, bis die Leuchtstofflampe FL zündet. In dem in Figur 3 illustrierten normalen Zündvorgang ist dies zum Zeitpunkt t3 der Fall. Nach dem Zünden der Leuchtstofflampe FL gibt die Überwachungsschaltung MON keine weiteren Steuerimpulse QM ab, weil nun der Halbbrückenstrom die in der Überwachungsschaltung MON noch aktivierte hohe Zündschwelle Mi nicht mehr erreicht.

Dessen ungeachtet wird aber der dem Zeitwertgeber PST zugeordnete externe Ladekondensator CT weiter aufgeladen, so daß die dem Zeitwertgeber PST zugeführte Eingangsspannung weiterhin ansteigt. Das Ende der vorgegebenen maximalen Zündphase Δit ist zum Zeitpunkt t4 erreicht. Zu diesem Zeitpunkt durchläuft das Eingangssignal des Zeitwertgebers PST einen weiteren der vorgegebenen Referenzpegel, den Zündpegel Pi. Im Fehlerfall, d. h. bei zündunwilliger Leuchtstofflampe FL müßte nun ein automatisches Rücksetzen des elektronischen Vorschaltgerätes eingeleitet werden. Deswegen erzeugt der Zeitwertgeber PST ab diesem Zeitpunkt t4 als weiteres Ausgangssignal das zweite Auswahlsignal S2, das eine Abschaltphase Δst kennzeichnet. Dieses wird dem Abschaltkreis SD zugeführt, um diesen freizugeben. Die Abschaltfunktion wird im Beispiel gemäß Figur 3 aber nicht ausgeführt, weil der Abschaltkreis SD bei rechtzeitig zündender Leuchtstofflampe FL zu diesem Zeitpunkt keine weiteren, von der Überwachungsschaltung MON abgegebenen Steuerimpulse QM empfängt. Im übrigen bleibt in der Überwachungsschaltung MON weiterhin die Zündschwelle Mi aktiviert.

Schließlich erreicht die Aufladung des externen Ladekondensators CT zu einem Zeitpunkt t5 einen Wert, der einem dritten Referenzpegel, dem Rücksetzpegel Pr des Zeitwertgebers PST entspricht. Durch das weitere Ausgangsssignal S3 des Zeitwertgebers PST wird nun in der Überwachungsschaltung MON die zu detektierende Schwelle auf eine Ruheschwelle Mo abgesenkt, die zwischen Vorheiz- und Zündschwelle Mp bzw. Mi liegt. Weiterhin gibt also die Überwachungsschaltung MON im angenommenen Fall einer normal zündenden Leuchtstofflampe FL keine Steuerimpulse ab, so daß die freigegebene Abschaltfunktion nicht aktiviert werden kann. Eingeleitet wird zu diesem Zeitpunkt t5 aber die Entladung des dem Zeitwertgeber PST zugeordneten externen Ladekondensators CT.

Diese Entladung setzt sich fort, bis das Eingangsssignal des Zeitwertgebers PST zum Zeitpunkt t6 auf den Zündpegel Pi abgesunken ist. Damit setzt der Zeitwertgeber PST das zweite Ausgangssignal S2 zurück und sperrt den Abschaltkreis SD. Die in der Überwachungsschaltung MON aktivierte Ruheschwelle Mo bleibt dagegen unverändert. Im weiteren Verlauf wird die Kondensatorladung des externen, dem Zeitwertgeber PST zugeordneten Kondensators CT weiter erniedrigt, bis auch das daraus abgeleitete Eingangssignal des Zeitwertgebers PST in einen Ruhepegel Po einschwingt. Damit ist der stationäre Betriebszustand bei brennender Leuchtstofflampe FL erreicht. In dem Ablaufdiagramm von Figur 3 ist die diesem Zustand entsprechende Normalbetriebsphase mit Δot bezeichnet. Dabei sind der Zeitwertgeber PST sowie die Überwachungsschaltung MON in einem Wartezustand und die Ansteuerung der Leistungstransistoren V2, V3 wird allein über den ersten Regelkreis OPR, CCO geregelt.

In dem Ablaufdiagramm von Figur 4 ist nun ein erster der möglichen Störfälle illustriert. Hier wird angenommen, daß im stationären Betrieb der brennenden Leuchtstofflampe FL eine Störung (z. B. durch Gasverlust bei intakten Lampenwendeln) auftritt und die Leuchtstofflampe FL erlischt. Dies sei zu einem Zeitpunkt t7 der Fall. Bis dahin entsprechen Zustand und Funktion des integrierten Schaltkreises IC dem vorstehend beschriebenen Fall in der Normalbetriebsphase Δot. Die Überwachungsschaltung MON detektiert zu diesem Zeitpunkt ein über der Ruheschwelle Mo liegendes, dem momentanen Halbbrückenstrom entsprechendes Eingangssignal M und gibt einen Steuerimpuls QM ab. Damit wird unter anderem die zweite interne Stromquelle IT wieder eingeschaltet, d. h. die Zeitbasis - hier nun unmittelbar für eine Wiederzündphase Δit - gestartet. Die Stromquelle kann alternativ auch nur dann wieder eingeschaltet werden, wenn mehrere Steuerimpulse QM in einem bestimmten Zeitraum gezählt werden.

In der Überwachungsschaltung MON wird die Zündschwelle Mi aktiviert und aufgrund des überhöhten Stromes in der Halbbrückenschaltung gibt die Überwachungsschaltung MON fortlaufend Steuerimpulse QM ab. Nun läuft wieder der bereits erläuterte Vorgang für die Zündphase Δit ab. In diesem Falle zündet aber die Leuchtstofflampe FL wegen der angenommenen Störung nicht rechtzeitig. Der bereits zum Ablauf der Zündphase Δit durch Setzen des zweiten Ausgangssignales S2 des Zeitwertgebers PST freigegebene Abschaltkreis SD wird durch einen weiteren, von der Überwachungsschaltung MON abgegebenen Steuerimpuls QM aktiviert, wie in Figur 3 in dem mit SD bezeichneten Impulsdiagramm gezeigt ist. Auch hier können alternativ mehrere Ereignisse gezählt werden, bevor der Abschaltkreis SD aktiviert wird. Der Abschaltkreis SD deaktiviert die Auswahlschaltung SEL und setzt gleichzeitig den Einschaltkomparator UVLO zurück. Wie in Figur 4 weiter dargestellt ist, werden mit Ausnahme des Abschaltkreises SD im übrigen alle für den Lampenbetrieb wesentlichen Funktionen des integrierten Schaltkreises IC in einen definierten Anfangszustand zurückgesetzt. Nach einem Lampenwechsel oder nach Wiederanlegen der Netzspannung L, N ist dann das elektronische Vorschaltgerät erneut betriebsbereit.

Hätte es sich dagegen bei der zum Zeitpunkt t7 angenommenen Störung lediglich um eine kurzzeitige Störung gehandelt, dann wären zwar auch die oben beschriebenen, zu diesem Zeitpunkt eingeleiteten Vorgänge angelaufen, hätten sich aber nicht ausgewirkt, denn bei einer nur kurzzeitig auftretenden Störung liefert die Überwachungsschaltung MON keine weiteren aus einer anhaltenden Störung abgeleiteten Steuerimpulse QM.

Im integrierten Schaltkreis IC liefen in diesem Falle die Steuervorgänge so ab, wie anhand von Figur 3 nach dem Zünden der Leuchtstofflampe FL beschrieben.

In Figur 5 ist nun, im Gegensatz zu einem normalen Zündvorgang gemäß dem Ablaufdiagramm von Figur 3, der Fall einer nicht ordnungsgemäß zündenden Leuchtstofflampe FL zugrundegelegt, bei der zwar kein Wendelfehler vorliegt, die aber z. B. aufgrund eines Gasverlustes dauernd zündunwillig ist. In diesem Falle zündet die Leuchtstofflampe FL bis zum Ablauf der maximal vorgegebenen Zündphase Δit nicht. Mit dem zweiten Auswahlsignal S2 des Zeitwertgebers PST wird damit der Abschaltkreis SD freigegeben, die Überwachungsschaltung MON detektiert weitere Zündversuche mit überhöhtem Halbbrückenstrom und gibt weiter Steuerimpulse QM ab. Damit wird der Abschaltkreis SD aktiviert und setzt das elektronische Vorschaltgerät, wie oben für eine anhaltende Betriebsstörung beschrieben, still. Auch in diesem Falle wird die Abschaltung solange aufrechterhalten, bis die Netzspannung L, N abgeschaltet oder die Leuchtstofflampe FL gewechselt wird.

Es muß jedoch auch damit gerechnet werden, daß bei einer gealterten Leuchtstofflampe FL der Wendelwiderstand stark erhöht ist und sie deshalb nicht normal zündet. In diesem Falle läuft der Startvorgang bis zum Ende der Vorheizphase Δpt wie bei einer normal zündenden Leuchtstofflampe FL (Figur 3) oder auch der wegen eines Gasverlustes zündunwilligen Leuchtstofflampe FL (Figur 5) ab. Anders als in dem in Figur 5 dargestellten Fehlerfall setzt aber bei einem unzulässig erhöhten Wendelwiderstand die übergeordnete, über die Ansteuerung des ersten Leistungstransistors V1 wirksame Mittelwertstromregelung ein. Sie begrenzt den Halbbrückenstrom. Die Folge ist, daß in der automatisch eingeleiteten Zündphase Δit die Überwachungsschaltung MON keine Steuerimpulse QM erzeugt, weil ihre vom momentanen Halbbrückenstrom abgeleiteten Eingangsimpulse M die Zündschwelle Mi nicht erreichen. Am Ende der Zündphase Δit wird dann zwar wieder der Abschaltkreis SD freigegeben, kann aber nicht aktiviert werden, weil die immer noch auf die Zündschwelle Mi eingestellte Überwachungsschaltung MON keine Steuerimpulse QM erzeugt. Mit fortschreitender Zeitbasis detektiert dann der Zeitwertgeber PST ein Eingangssignal, das seinem dritten Schwellwert, dem Rücksetzschwellwert Pr entspricht. Wie bei einem normalen Startvorgang (Figur 3) wird zu diesem Zeitpunkt der Referenzpegel der Überwachungsschaltung MON auf die Ruheschwelle Mo abgesenkt und die Entladung des externen, dem Zeitwertgeber PST zugeordneten Ladekondensators CT eingeleitet. In diesem Fehlerfall einer verbrauchten Wendel der Leuchtstofflampe FL reicht der zwar durch die Mittelwertstromregelung begrenzte Halbbrückenstrom nun aber aus, um die Überwachungsschaltung MON Steuerimpulse QM abgeben zu lassen. Da der Abschaltkreis SD immer noch freigegeben ist, wird er damit aktiviert und die beschriebene Abschaltfunktion damit in Gang gesetzt. Das elektronische Vorschaltgerät wird, wie oben beschrieben, stillgesetzt, wobei die Abschaltung aufrechterhalten wird, bis die Netzspannung L, N abgeschaltet oder die Leuchtstofflampe FL gewechselt wird.

Die beschriebenen Ausführungsbeispiele illustrieren, daß es durch Implementierung einer definierten Zeitbasis in Verbindung mit einer geeigneten, kontinuierlichen Überwachung des Halbbrückenstromes möglich ist, automatisch ablaufende Funktionsabläufe im elektronischen Vorschaltgerät vorzusehen, die alle denkbar möglichen Betriebszustände der zu betreibenden Leuchtstofflampe FL sicher erfassen und das elektronische Vorschaltgerät ohne manuellen Eingriff jeweils in einen angepaßten, definierten Zustand setzen. Diese Funktionsabläufe sind so gestaltet, daß sie sich insbesondere elegant in einem hochintegrierten, hochspannungsfesten Schaltkreis IC realisieren lassen. Von Bedeutung ist dabei, abgesehen von der hohen Betriebssicherheit der gesamten Lampenbetriebsschaltung, auch eine besonders kostengünstige Fertigung in der Serie, weil das elektronische Vorschaltgerät der beschriebenen Art mit einer an sich geringen Anzahl diskreter Bauteile zu realisieren ist.

## Patentansprüche

1. Verfahren zum Betreiben mindestens einer Leuchtstofflampe (FL) mit Hilfe eines elektronischen Vorschaltgerätes, das eine an Netzwechselspannung (L, N) liegende Gleichrichterschaltung (GL), eine mit dieser gekoppelte Halbbrückenschaltung mit zwei in Serie zueinander liegenden, alternativ aktivierten Leistungstransistoren (V2, V3) sowie einen Steuer- und Regelkreis (IC) mit einer Überwachungsschaltung (MON) zum kontinuierlichen Überwachen eines Laststromes und mit einer durch diese hochfrequent geregelten Ansteuerschaltung (VCO, SEL, HSD, LSD) für die Leistungstransistoren (V2, V3) aufweist und das mit einem an dem Ausgang der Halbbrückenschaltung angeordneten Lastkreis verbunden ist, der die mindestens eine Leuchtstofflampe (FL) enthält und dessen Laststrom überwacht wird,
**dadurch gekennzeichnet,** daß bei jedem Lampenstart sowie bei jeder im Brennbetrieb auftretenden Störung definiert ein Zeitwertgeber (PST, IT, CT) gestartet wird, der eine Zeitbasis für die anschließenden Steuer- und Regelvorgänge erzeugt und dazu zu vorgegebenen Zeitpunkten (z. B. t2, t4, t5, t6) jeweils Zeitsteuersignale (S1, S2, S3) abgibt, daß mit diesen Zeitsteuersignalen in der Überwachungsschaltung (MON) jeweils vorgegebene, unterschiedliche Referenzpegel (Mp, Mi bzw. Mo) für den zu detektierenden Laststrom eingestellt werden bzw. ein automatisches Abschalten des elektronischen Vorschaltgerätes für einen vorgegebenen, begrenzten Zeitraum vorbereitet wird, daß die Überwachungsschaltung (MON) den Momentanwert des Laststromes mit dem jeweils aktivierten Referenzpegel vergleicht und bei Erreichen dieses Referenzpegels jeweils einen Steuerimpuls (QM) abgibt und daß diese Steuerimpulse, die in Abhängigkeit von ihrem Auftreten bzw. Ausbleiben während vorgegebener, durch den Zeitwertgeber definierter Zeiträume (Δpt, Δit, Δst, Δot) normale oder auch fehlerhafte Zustände im Lastkreis wiedergeben, bei ungestörtem Betriebszustand auf die geregelte Ansteuerschaltung (VCO, ISC, SEL, HSD, LSD) einwirkend den Lampenstrom zeitabhängig regeln bzw. im Fehlerfall das vorbereitete automatische Abschalten des elektronischen Vorschaltgerätes auslösen.

2. Verfahren nach Anspruch 1, **dadurch gekennzeichnet**, daß die von dem Zeitwertgeber (PST, IT, CT) gelieferte Zeitbasis bei einem Lampenstart mit einer Vorheizphase (Δpt) beginnt, an die sich in unmittelbarer zeitlicher Reihenfolge eine Zündphase (Δit) maximaler Dauer, eine Abschaltphase (Δst) sowie eine Normalbetriebsphase (Δot) anschließen, dagegen bei einer während des Normalbetriebes detektierten Störung unter Ausschluß einer Vorheizphase unmittelbar mit der Zündphase beginnt und daß der Zeitwertgeber jeweils zum Übergangszeitpunkt von einer zur darauffolgenden Zeitphase eines der diesen Zeitpunkten jeweils zugeordneten Zeitsteuersignale (S1, S2 bzw. S3) erzeugt.

3. Verfahren nach Anspruch 2, **dadurch gekennzeichnet,** daß in der Überwachungsschaltung (MON) während der Vorheizphase (Δpt) ein erster Referenzpegel (Mp), der den Laststrom auf einen relativ niedrigen Wert begrenzt, in der bei einem Lampenstart sich anschließenden Zündphase (Δit) ein wesentlich höherer, zweiter Referenzpegel (Mi), der zum Erzeugen einer erhöhten Zündspannnung an der Leuchtstofflampe (FL) ausreicht und in der Normalbetriebsphase (Δot) ein dritter, zwischen den beiden anderen Referenzpegeln liegender Referenzpegel (Mo) aktiviert wird, aufgrund dessen ein gegebenenfalls auch nur kurzzeitiges Ansteigen des Laststromes über einen vorgegebenen Wert als Störung detektiert wird, woraufhin eine Fehlerüberwachung mit Hilfe des dann aus einem dem Normalbetrieb zugeordneten Wartezustand reaktivierten Zeitwertgebers (PST, IT, CT) ausgelöst wird.

4. Verfahren nach einem der vorhergehenden Ansprüche 2 oder 3, **dadurch gekennzeichnet,** daß ein mit dem Beginn der Abschaltphase (Δst) vorbereitetes automatische Abschalten des elektronischen Vorschaltgerätes nur dann ausgelöst wird, wenn die Überwachungsschaltung (MON) in dieser Abschaltphase weiterhin mindestens einen Steuerimpuls (QM) abgibt und damit einen unzulässig erhöhten Laststrom signalisiert.

5. Verfahren nach einem der Ansprüche 1 bis 4, **dadurch gekennzeichnet,** daß mit dem automatischen Abschalten des elektronischen Vorschaltgerätes in der geregelten Ansteuerschaltung (CCO, ISC, SEL, HSD, LSD) die Ansteuerung für die Leistungstransistoren (V2, V3) der Halbbrückenschaltung gesperrt wird und daß diese Abschaltfunktion aufrechterhalten wird, solange die Stromversorgung des integrierten Steuer- und Regelkreises (IC) nicht unterbrochen wird.

6. Elektronisches Vorschaltgerät zum Betreiben mindestens einer Leuchtstofflampe (FL), das eine an Netzwechselspannung (L, N) liegende Gleichrichterschaltung (GL), eine damit ausgangsseitig gekoppelte Halbbrückenschaltung mit zwei in Serie zueinander liegenden, alternativ aktivierbaren Leistungstransistoren (V2, V3) sowie einen Steuer- und Regelkreis (IC) aufweist, der eine Überwachungsschaltung (MON) zum kontinuierlichen Überwachen eines Laststromes und eine davon abgeleitet hochfrequent geregelte Ansteuerschaltung (CCO, SEL, HSD, LSD) für die Leistungstransistoren (V2, V3) besitzt, wobei ein Lastkreis, der die mindestens eine Leuchtstofflampe (FL) umfaßt und dessen Laststrom überwacht wird an dem Ausgang der Halbbrückenschaltung angeordnet ist,
**dadurch gekennzeichnet**, daß die an die Halbbrückenschaltung angekoppelte Überwachungsschaltung (MON) als ein Schwellwertkomparator mit mehreren, individuell aktivierbaren Referenzpegeln (Mp, Mi, Mo) ausgebildet ist, der jeweils einen Steuerimpuls (QM) erzeugt, sobald der impulsförmige Laststrom den momentan aktivierten Referenzpegel erreicht, daß der Überwachungsschaltung (MON) ein steuerbarer Zeitwertgeber (PST) zugeordnet ist, der bei einem Lampenstart bzw. bei einer detektierten Störung automatisch anschwingt und für den Steuer- und Regelkreis (IC) eine Zeitbasis mit einer Folge von definierten Zeiträumen (Δpt, Δit, Δst, Δot) vorgibt, denen jeweils ein vorgegebenes, an seinem Ausgang abgegebenes Steuersignal (S1, S2, S3) zugeordnet ist, durch das in der Überwachungsschaltung (MON) jeweils einer der Referenzpegel aktivierbar ist, und daß ein Abschaltkreis (SD) zum Rücksetzen der Ansteuerschaltung (CCO, SEL, HSD, LSD) im Fehlerfall vorgesehen ist, dem, eingangsseitig mit dem Zeitwertgeber (PST) verbunden, eines der von diesem abgegebenen Steuersignale (S2) als Freigabesignal zugeführt ist und der, außerdem an den Ausgang der Überwachungsschaltung (MON) angeschlossen, durch deren ausgangsseitige Steuerimpulse (QM) auslösbar ist und dann das elektronische Vorschaltgerät rückgesetzt hält, solange die Stromversorgung des Steuer- und Regelkreises (IC) über die Netzwechselspannung (L, N) aufrechterhalten bleibt.

7. Elektronisches Vorschaltgerät nach Anspruch 6, **dadurch gekennzeichnet,** daß der Zeitwertgeber (PST, IT, CT) eine steuerbare, interne Stromquelle, deren Ausgang mit einem Ladekondensator (CT) verbunden ist, sowie einen weiteren Schwellwertkomparator (PST) mit einer Mehrzahl von vorgegebenen Schwellwerten (Pp, Pi, Pr, Po) umfaßt, dessen Eingang an den Verbindungspunkt zwischen der internen Stromquelle (IT) und dem Ladekondensator (CT) angeschlossen ist und der in Abhängigkeit von der Aufladung des Ladekondensators (CT) durch einen Schwellwertvergleich, die vorgegebenen Zeiträume (Δpt, Δit, Δst, Δot) definierend, die zugeordneten Steuersignale (S1, S2, S3) erzeugt.

8. Elektronisches Vorschaltgerät nach Anspruch 7, **dadurch gekennzeichnet,** daß ein Steuereingang der internen Stromquelle (IT) mit dem Ausgang der Überwachungsschaltung (MON) verbunden ist, sodaß die interne Stromquelle (IT) durch die Steuerimpulse (QM) der Überwachungsschaltung (MON) aktiviert wird.

9. Elektronisches Vorschaltgerät nach Anspruch 7 oder 8, **dadurch gekennzeichnet,** daß der Zeitwertgeber (PST) mit vier Schwellwerten (Pp, Pi, Pr, Po) zum Bewerten der am Ladekondensator (CT) kontinuierlich ansteigenden Ladespannung ausgestattet ist, wobei mit dem Durchgang der Ladespannung durch einen ersten, niedrigen Schwellwert (Pp) das Ende des ersten Zeitraumes, als Vorheizphase (Δpt) definiert, sowie der Beginn des zweiten Zeitraumes, als Zündphase (Δit) vorgegebener maximaler Dauer definiert, festliegt, mit dem Durchgang der Ladespannung durch den zweiten Schwellwert (Pi) der Übergang von der Zündphase (Δit) zu einer Abschaltphase (Δst) bestimmt ist, deren Ende mit dem Durchgang der Ladespannung durch den dritten Schwellwert (Pr) maximalen Pegels erreicht ist und der vierte Schwellwert (Po), dessen Pegel zwischen dem ersten Schwellwert (Pp) und dem zweiten Schwellwert (Pi) liegt, im stationären Brennbetrieb der Leuchtstofflampe (FL) einem Betriebspegel entspricht, auf dem der Zeitwertgeber (PST) in einem Wartezustand gehalten wird.

10. Elektronisches Vorschaltgerät nach Anspruch 9, **dadurch gekennzeichnet,** daß die als ein weiterer Schwellwertkomparator ausgebildete Überwachungsschaltung (MON) drei, über den Zeitwertgeber (PST) individuell aktivierbare Referenzpegel (Mp, Mi, Mo) besitzt, dabei ein erster Referenzpegel (Mp) der Vorheizphase (Δpt) zugeordnet ist, womit die Überwachungsschaltung (MON), den Laststrom begrenzend, in dieser Vorheizphase eine Folge von Steuerimpulsen (QM) erzeugt, ein zweiter, hoher Referenzpegel (Mi) der Zündphase (Δit) und der anschließenden Abschaltphase (Δst) zugeordnet ist, womit die Überwachungsschaltung (MON) weiterhin Steuerimpulse (QM) abgibt, solange Zündversuche andauern und ein dritter Referenzpegel (Mo), der gegebenenfalls mit dem ersten Referenzpegel identisch sein kann, dem stationären Betriebszustand einer fehlerfrei brennenden Leuchtstofflampe (FL) zugeordnet ist, in dem sich die Überwachungsschaltung (MON) in einem Wartezustand befindet und keine Steuerimpulse abgibt.

11. Elektronisches Vorschaltgerät nach Anspruch 9, **dadurch gekennzeichnet** , daß in der Ansteuerschaltung (CCO, SEL, HSD, LSD) eine Auswahlschaltung (SEL) mit zwei zueinander invers aktivierten Ausgängen, über die jeweils einer der beiden Leistungstransistoren (V2 bzw. V3) der Halbbrückenschaltung alternativ ansteuerbar ist und mit einem an den Ausgang der Überwachungsschaltung (MON) angeschlossenen ersten Steuereingang sowie einem weiteren Steuereingang und weiterhin ein eingangsseitig an die Halbbrückenschaltung angekoppelter, stromgeregelter Hochfrequenzoszillator (CCO, OPR, ISC) vorgesehen ist, dessen Ausgang mit dem zweiten Steuereingang der Auswahlschaltung (SEL) verbunden ist, wobei der Hochfrequenzoszillator einen Regelkreis (OPR, CCO) umfaßt, der den Lampen- bzw. Halbbrückenstrom, insbesondere im stationären Brennnbetrieb der Leuchtstofflampe (FL) auf einem vorgegebenen Mittelwert konstant hält und damit in Verbindung mit der Überwachungsschaltung (MON) eine übergeordnete Stromregelung gegeben ist, die während eines Lampenstarts, aber auch im Störungsfall einen Spitzenstrom erkennt, begrenzt und regelt.

12. Elektronisches Vorschaltgerät nach einem der Ansprüche 6 bis 11, **dadurch gekennzeichnet**, daß für den Steuer- und Regelkreis (IC) eine geregelte Stromversorgung mit einem Eingang für die Versorgungsspannung (Vcc) vorgesehen ist, der über einen weiteren Kondensator (Ccc) direkt sowie dazu parallel über eine Reihenschaltung zweier Dioden (DN, DP) auf Referenzpotential gelegt ist, daß zwischen dem Verbindungspunkt, dieser beiden Dioden und dem Ausgang der Halbbrückenschaltung ein weiterer Kondensator (Cp) angeschlossen ist und daß weiterhin ein elektronischer Schalter (VD) zum geregelten Steuern der Ladung dieses weiteren Kondensators (Cp) vorgesehen und derart gesteuert ist, daß er, bei Überschreiten einer vorgegebenen oberen Toleranz der Versorgungsspannung (Vcc) aktiviert, den weiteren Kondensator (Cp) entlädt und bei Unterschreiten einer vorgegebenen unteren Toleranz für die Versorgungsspannung wieder sperrt, so daß die Ladung des weiteren Kondensators (Cp) wieder dem Kondensator (Ccc) zugeführt wird.

13. Elektronisches Vorschaltgerät nach Anspruch 12,**dadurch gekennzeichnet**, daß der elektronische Schalter als Schalttransistor (VD) ausgebildet und mit seiner Kollektor-Emitter-Strecke zwischen dem Verbindungspunkt der beiden, in Reihe geschalteten Dioden (DN, DP) und dem Referenzpotential, insbesondere Masse, angeordnet ist und daß ein trägheitsarmer, weiterer Komparator (TPR) vorgesehen ist, dem die Versorgungsspannung (Vcc) zum Bewerten in bezug auf einen oberen und einen unteren Schwellwert zugeführt ist und an dessen Ausgang der Steuereingang des Schalttransistors angeschlossen ist.

14. Elektronisches Vorschaltgerät nach Anspruch 12 oder 13, **dadurch gekennzeichnet**, daß die Stromversorgung des Steuer- und Regelkreises (IC) ferner einen an den Eingang für die Versorgungsspannung (Vcc) angeschlossenen spannungsfesten Einschaltkomparator (UVLO) mit einem bis zum Erreichen einer vorgegebenen Startspannung hochohmigen Eingangswiderstand aufweist, an dessen Ausgang eine Gleichspannungsquelle (REF) zum Erzeugen einer Referenzspannung (VRef) als definiertes Bezugspotential für Regelvorgänge im Steuer- und Regelkreis (IC) sowie parallel dazu eine weitere gesteuerte Stromquelle (BIAS) für die interne Gleichstromversorgung des Steuer- und Regelkreises angeschlossen ist.

15. Elektronisches Vorschaltgerät nach Anspruch 14, **dadurch gekennzeichnet,** daß der Einschaltkomparator (UVLO) an den Ausgang des Abschaltkreises (SD) mit einem Steuereingang angeschlossen ist, über den der Einschaltkomparator im rückgesetzten Zustand des Steuer- und Regelkreises (IC) in seinen hochohmigen Zustand schaltbar ist.

16. Elektronisches Vorschaltgerät nach Anspruch 14 oder 15, **dadurch gekennzeichnet,** daß dem stromgeregelten Hochfrequenzoszillator (CCO, OPR) eine weitere interne, gesteuerte Stromquelle (ISC) mit einem an die Überwachungsschaltung (MON) angeschlossenen Setzeingang (S) und einem an einen der Ausgänge der Auswahlschaltung (SEL) angeschlossenen Rücksetzeingang (R) zugeordnet ist, deren Ausgang über einen weiteren externen Kondensator (Cc) an Referenzpotential bzw. den niedriges Potential führenden Anschluß der Gleichrichterbrücke (GL) gelegt ist und daß weiterhin ein Regeloperationsverstärker (OPR) vorgesehen ist, dessen nicht invertierendem Eingang (+), über einen weiteren Vorwiderstand (Ro) an den Ausgang der Halbbrückenschaltung (V2, V3) angeschlossen, ein dem Momentanwert des Laststromes entsprechendes Eingangssignal und dessen invertierendem Eingang (-), an einen Verbindungspunkt zwischen der gesteuerten internen Stromquelle (ISC) und dem externen Kondensator (Cc) angeschlossen, ein dem Ladungszustand dieses Kondensators entsprechendes Eingangssignal zugeführt ist und dessen Ausgang, über eine Entkopplungsdiode entkoppelt, an diesen Verbindungspunkt zwischen der gesteuerten internen Stromquelle (ISC) und dem externen Kondensator (Cc) sowie weiterhin an einen Steuereingang (i) des stromgeregelten Oszillators (CCO) angeschlossen ist.

17. Elektronisches Vorschaltgerät nach Anspruch 16, **gekennzeichnet durch** einen weiteren, als Komparator (COMP) eingesetzten Differenzspannungsverstärker, dessen invertierender Eingang (-) auf Referenzspannung (VRef) als Bezugspotential liegt und dessen nicht invertierender Eingang (+) über die Entkopplungsdiode an den Ausgang des Regeloperationsverstärkers (OPR) angeschlossen ist, so daß über diesen Komparator detektierbar ist, daß der Regeloperationsverstärker (OPR) seinen definierten Regelbereich verläßt, woraufhin der Komparator (COMP) ein Steuersignal (S4) erzeugt, das, der Überwachungsschaltung (MON) zugeführt, in dieser eine Absenkung ihrer vorgegebenen Referenzpegel (Mp, Mi, Mo) bewirkt.

## Claims

1. Method for operating at least one fluorescent lamp (FL) with the aid of an electronic ballast which has a rectifier circuit (GL) having AC mains voltage (L, N) across it, a half-bridge circuit coupled to the said rectifier circuit and having two power transistors (V2, V3) which are in series with one another and are activated alternatively, as well as a control loop (IC) having a monitoring circuit (MON) for continuously monitoring a load current and having a drive circuit (VCO, SEL, HSD, LSD), which is controlled in a high-frequency manner thereby, for the power transistors (V2, V3), and which ballast is connected to a load circuit which is arranged at the output of the half-bridge circuit, contains the at least one fluorescent lamp (FL) and the load current of which is monitored, characterized in that a timer (PST, IT, CT) is started in a defined manner each time the lamp is started and each time a disturbance occurs during lit operation, which timer generates a time base for the subsequent control operations and, for this purpose, respectively emits time control signals (S1, S2, S3) at predetermined instants (for example t2, t4, t5, t6), in that, by means of these time control signals, respectively predetermined, different reference levels (Mp, Mi and Mo) for the load current to be detected are set in the monitoring circuit (MON) or automatic disconnection of the electronic ballast for a predetermined, limited period of time is prepared, in that the monitoring circuit (MON) compares the instantaneous value of the load current with the respectively activated reference level and emits a respective control pulse (QM) once this reference level has been reached, and in that these control pulses, which reproduce normal or alternatively faulty states in the load circuit as a function of their occurrence or failure to occur during predetermined periods of time (Δpt, Δit, Δst, Δot) defined by the timer, control the lamp current as a function of time, as they act on the controlled drive circuit (VCO, ISC, SEL, HSD, LSD), in the event of an undisturbed operating state or the said control pulses trigger the prepared automatic disconnection of the electronic ballast in the case of a fault.

2. Method according to Claim 1, characterized in that the time base supplied by the timer (PST, IT, CT) begins, during starting of the lamp, with a preheating phase (Δpt), which is adjoined in direct chronological order by an ignition phase (Δit) having a maximum duration, a disconnection phase (Δst) as well as a normal operating phase (Δot), but on the other hand, if a disturbance is detected during the normal operation, the said time base begins directly at the ignition phase, with the exclusion of a preheating phase, and in that, at each transition instant from one time phase to the following time phase, the timer generates one of the time control signals (S1, S2 and S3) respectively assigned to these instants.

3. Method according to Claim 2, characterized in that, in the monitoring circuit (MON), a first reference level (Mp), which limits the load current to a relatively low value, is activated during the preheating phase (Δpt), a significantly higher, second reference level (Mi), which is sufficient to generate an increased ignition voltage across the fluorescent lamp (FL), is activated in the ignition phase (Δit) which comes next during starting of the lamp, and a third reference level (Mo) lying between the two other reference levels is activated in the normal operating phase (Δot), on account of which an increase, which may also be only brief, in the load current above a predetermined value is detected as a disturbance, whereupon fault monitoring is triggered with the aid of the timer (PST, IT, CT) which is then reactivated from a standby state assigned to normal operation.

4. Method according to one of the preceding Claims 2 and 3, characterized in that automatic disconnection, prepared at the beginning of the disconnection phase (Ast), of the electronic ballast is only triggered when, in this disconnection phase, the monitoring circuit (MON) carries on emitting at least one control pulse (QM) and hence signals an impermissibly increased load current.

5. Method according to one of Claims 1 to 4, characterized in that the driving of the power transistors (V2, V3) of the half-bridge circuit is inhibited in the controlled drive circuit (CCO, ISC, SEL, HSD, LSD) as a result of the automatic disconnection of the electronic ballast, and in that this disconnection function is maintained for as long as the power supply of the integrated control loop (IC) is not interrupted.

6. Electronic ballast for operating at least one fluorescent lamp (FL), which ballast has a rectifier circuit (GL) having AC mains voltage (L, N) across it, a half-bridge circuit coupled to the said rectifier circuit on the output side and having two power transistors (V2, V3) which are in series with one another and can be activated alternatively, as well as a control loop (IC) which has a monitoring circuit (MON) for continuously monitoring a load current and a high-frequency controlled drive circuit (CCO, SEL, HSD, LSD), derived from the said monitoring circuit, for the power transistors (V2, V3), a load circuit which includes the at least one fluorescent lamp (FL) and the load current of which is monitored being arranged at the output of the half-bridge circuit, characterized in that the monitoring circuit (MON) which is coupled to the half-bridge circuit is designed as a threshold value comparator which has a plurality of individually activatable reference levels (Mp, Mi, Mo) and generates a respective control pulse (QM) as soon as the pulse-shaped load current reaches the instantaneously activated reference level, in that there is assigned to the monitoring circuit (MON) a controllable timer (PST), which automatically builds up oscillations during starting of the lamp, or when a disturbance is detected, and prescribes for the control loop (IC) a time base with a series of defined periods of time (Δpt, Δit, Δst, Δot), to which is assigned a respectively predetermined control signal (S1, S2, S3) which is emitted at the output of the said timer and by means of which in each case one of the reference levels can be activated in the monitoring circuit (MON), and in that a disconnection circuit (SD) is provided for resetting the drive circuit (CCO, SEL, HSD, LSD) in the case of a fault, to which disconnection circuit, which is connected on the input side to the timer (PST), one of the control signals (S2) emitted by the latter is fed as an enable signal and which disconnection circuit, which is also connected to the output of the monitoring circuit (MON), can be triggered by the output-side control pulses (QM) of the latter and then keeps the electronic ballast reset for as long as the power supply of the control loop (IC) via the AC mains voltage (L, N) is maintained.

7. Electronic ballast according to Claim 6, characterized in that the timer (PST, IT, CT) includes a controllable internal current source, the output of which is connected to a charging capacitor (CT), as well as a further threshold value comparator (PST) having a plurality of predetermined threshold values (Pp, Pi, Pr, Po), the input of which comparator is connected to the junction point between the internal current source (IT) and the charging capacitor (CT) and which comparator generates, as a function of the charging of the charging capacitor (CT), the assigned control signals (S1, S2, S3), defining the predetermined periods of time (Δpt, Δit, Δst, Δot), by means of a threshold value comparison.

8. Electronic ballast according to Claim 7, characterized in that a control input of the internal current source (IT) is connected to the output of the monitoring circuit (MON), with the result that the internal current source (IT) is activated by the control pulses (QM) of the monitoring circuit (MON).

9. Electronic ballast according to Claim 7 or 8, characterized in that the timer (PST) is furnished with four threshold values (Pp, Pi, Pr, Po) for evaluating the charging voltage rising continuously across the charging capacitor (CT), the end of the first period of time, defined as the preheating phase (Δpt), as well as the beginning of the second period of time, defined as the ignition phase (Δit) having a predetermined maximum duration, being established when the charging voltage passes through a first, low threshold value (Pp), the transition from the ignition phase (Δit) to a disconnection phase (Δst) being determined by the passage of the charging voltage through the second threshold value (Pi), the end of which disconnection phase is reached when the charging voltage passes through the third threshold value (Pr) having the maximum level, and the fourth threshold value (Po), the level of which lies between the first threshold value (Pp) and the second threshold value (Pi), corresponding during steady-state lit operation of the fluorescent lamp (FL) to an operating level at which the timer (PST) is kept in a standby state.

10. Electronic ballast according to Claim 9, characterized in that the monitoring circuit (MON) designed as a further threshold value comparator has three reference levels (Mp, Mi, Mo) which can be individually activated by means of the timer (PST), in this case a first reference level (Mp) is assigned to the preheating phase (Δpt), during which the monitoring circuit (MON), limiting the load current, generates a series of control pulses (QM) in this preheating phase, a second, high reference level (Mi) is assigned to the ignition phase (Δit) and the subsequent disconnection phase (Δst), during which the monitoring circuit (MON) carries on emitting control pulses (QM) for as long as ignition attempts continue, and a third reference level (Mo), which may, if appropriate, be identical to the first reference level, is assigned to the steady-state operation of a fluorescent lamp (FL) which is lit without any faults, in which state the monitoring circuit (MON) is in a standby state and does not emit any control pulses.

11. Electronic ballast according to Claim 9, characterized in that there are provided in the drive circuit (CCO, SEL, HSD, LSD) a selection circuit (SEL) having two mutually inversely activated outputs via which in each case one of the two power transistors (V2 and V3) of the half-bridge circuit can be driven alternatively and having a first control input connected to the output of the monitoring circuit (MON) as well as a further control input, and furthermore a current-controlled radiofrequency oscillator (CCO, OPR, ISC) which is coupled on the input side to the half-bridge circuit and the output of which is connected to the second control input of the selection circuit (SEL), the radiofrequency oscillator including a control loop (OPR, CCO), which keeps the lamp or half-bridge current constant at a predetermined mean, in particular during steady-state lit operation of the fluorescent lamp (FL), and thus superordinate current control, which identifies, limits and controls a peak current during starting of the lamp but also in the case of a disturbance, being provided in conjunction with the monitoring circuit (MON).

12. Electronic ballast according to one of Claims 6 to 11, characterized in that there is provided for the control loop (IC) a controlled power supply having an input for the supply voltage (Vcc) which is connected to reference potential directly via a further capacitor (Ccc) and, in parallel therewith, via a series circuit of two diodes (DN, DP), in that a further capacitor (Cp) is connected between the junction point of these two diodes and the output of the half-bridge circuit, and in that, moreover, an electronic switch (VD) is provided for the regulated control of the charge of this further capacitor (Cp) and is controlled in such a way that it is activated once the supply voltage (Vcc) has exceeded a predetermined upper tolerance and discharges the further capacitor (Cp), and is inhibited again when the supply voltage has fallen below a predetermined lower tolerance, with the result that the charge of the further capacitor (Cp) is fed once more to the capacitor (Ccc).

13. Electronic ballast according to Claim 12, characterized in that the electronic switch is designed as a switching transistor (VD) and is arranged with its collector-emitter path between the junction point of the two series-connected diodes (DN, DP) and the reference potential, in particular earth, and in that a low-inertia, further comparator (TPR) is provided, to which is fed the supply voltage (Vcc) for the purpose of evaluation with regard to an upper and a lower threshold value and to the output of which is connected the control input of the switching transistor.

14. Electronic ballast according to Claim 12 or 13, characterized in that the power supply of the control loop (IC) additionally has a voltage-proof turn-on comparator (UVLO), which is connected to the input for the supply voltage (Vcc), has a high input resistance until a predetermined starting voltage is reached and to the output of which are connected a DC voltage source (REF) for generating a reference voltage (VRef) as a defined reference potential for control operations in the control loop (IC) as well as, in parallel therewith, a further controlled current source (BIAS) for the internal DC supply of the control loop.

15. Electronic ballast according to Claim 14, characterized in that the turn-on comparator (UVLO) is connected by a control input to the output of the disconnection circuit (SD), via which control input the turn-on comparator can be switched into its high-resistance state in the reset state of the control loop (IC).

16. Electronic ballast according to Claim 14 or 15, characterized in that there is assigned to the current-controlled radiofrequency oscillator (CCO, OPR) a further internal, controlled current source (ISC) having a set input (S) connected to the monitoring circuit (MON) and a reset input (R) connected to one of the outputs of the selection circuit (SEL), the output of which current source is connected via a further external capacitor (Cc) to reference potential or the connection of the rectifier bridge (GL) which carries low potential, and in that, moreover, a control operational amplifier (OPR) is provided, to the non-inverting input (+) of which, which is connected via a further series resistor (Ro) to the output of the half-bridge circuit (V2, V3), is fed an input signal corresponding to the instantaneous value of the load current, and to the inverting input (-) of which, which is connected to a junction point between the controlled internal current source (ISC) and the external capacitor (Cc), is fed an input signal corresponding to the charge state of this capacitor, and the output of which, which is decoupled by means of a decoupling diode, is connected to the said junction point between the controlled internal current source (ISC) and the external capacitor (Cc) as well as, moreover, to a control input (i) of the current-controlled oscillator (CCO).

17. Electronic ballast according to Claim 16, characterized by a further differential voltage amplifier, which is used as a comparator (COMP) and the inverting input (-) of which is connected to the reference voltage (VRef) as the reference potential and the non-inverting input (+) of which is connected via the decoupling diode to the output of the control operational amplifier (OPR), with the result that it is possible to detect by means of this comparator that the control operational amplifier (OPR) leaves its defined control range, whereupon the comparator (COMP) generates a control signal (S4) which is fed to the monitoring circuit (MON) and effects in the latter a lowering of its predetermined reference levels (Mp, Mi, Mo).

## Revendications

1. Procédé pour l'exploitation d'au moins une lampe à fluorescence (FL) à l'aide d'un ballast électronique qui présente un montage redresseur (GL) couplé à la tension alternative du secteur (L, N), un circuit demi pont, couplé avec ledit montage, avec deux transistors de puissance (V2, V3) connectés en série l'un à l'autre, activés alternativement, ainsi qu'un circuit de commande et de réglage (IC) avec un circuit de surveillance (MON) pour la surveillance en continu d'un courant de charge et avec un circuit de commande (VCO, SEL, HSD, LSD), réglé par hautes fréquences par ce circuit de surveillance, pour les transistors de puissance (V2, V3), ledit ballast électronique étant relié à un circuit de charge disposé à la sortie du circuit demi pont, ce circuit de charge comprenant au moins une lampe à fluorescence (FL) et surveillant son courant de charge, caractérisé en ce que lors de chaque démarrage de lampe ainsi que lors de chaque perturbation apparaissant pendant le fonctionnement d'éclairage, est démarré de façon définie un générateur d'horloge (PST, IT, CT) qui produit une base de temps pour les processus de commande et de réglage suivants et qui délivre en plus à des instants donnés (par exemple t2, t4, t5, t6) à chaque fois des signaux de synchronisation (S1, S2, S3), en ce qu'avec ces signaux de synchronisation, dans le circuit de surveillance (MON), sont ajustés des niveaux de référence divers (Mp, Mi, respectivement Mo), à chaque fois prédéfinis, pour le courant de charge à détecter, respectivement est préparée une coupure automatique du ballast électronique pour un intervalle de temps limité prédéfini, en ce que le circuit de surveillance (MON) compare la valeur instantanée du courant de charge avec le niveau de référence à chaque fois activé et délivre en cas d'atteinte de ce niveau de référence à chaque fois une impulsion de commande (QM) et en ce que ces impulsions de commande, qui pendant des intervalles de temps (Δpt, Δit, Δst, Δot) donnés définis par le générateur d'horloge traduisent en fonction de leur apparition respectivement de leur absence, des états normaux ou aussi défectueux dans le circuit de charge, règlent lors d'un état de fonctionnement non perturbé le courant de lampe en fonction du temps en agissant sur le circuit de commande (VCO, ISC, SEL, HSD, LSD) réglé, respectivement déclenchent en cas d'erreur la coupure automatique préparée du ballast électronique.

2. Procédé selon la revendication 1, caractérisé en ce que la base de temps livrée par le générateur d'horloge (PST, IT, CT) débute lors d'un démarrage de lampe avec une phase de préchauffage (Δpt) à laquelle succèdent par ordre chronologique direct une phase d'allumage (Δit) de durée maximale, une phase de déconnexion (Δst) ainsi qu'une phase de fonctionnement normal (Δot), par contre, lors d'une perturbation détectée pendant le fonctionnement normal, ladite base de temps débute directement avec la phase d'allumage, à l'exclusion d'une phase de préchauffage, et en ce que le générateur d'horloge produit à chacun des instants de transition d'une phase temporelle à la suivante l'un des signaux temporels de commande (Si, S2, respectivement S3) attribués à chacun de ces instants.

3. Procédé selon la revendication 2, caractérisé en ce que sont activés dans le circuit de surveillance (MON) pendant la phase de préchauffage (Δpt) un premier niveau de référence (Mp) qui limite le courant de charge à une valeur relativement faible, pendant la phase d'allumage (Δit) qui suit lors d'un démarrage de lampe, un deuxième niveau de référence (Mi) considérablement plus élevé, qui suffit pour produire une tension d'allumage élevée pour la lampe à fluorescence (FL), et pendant la phase de fonctionnement normal (Δot), un troisième niveau de référence (Mo) situé entre les deux autres niveaux de référence en vertu duquel une augmentation du courant de charge, le cas échéant même de courte durée, au dessus d'une valeur donnée, est détectée en tant que perturbation, à la suite de quoi une surveillance d'erreurs est démarrée à l'aide du générateur d'horloge (PST, IT, CT) alors réactivé à partir d'un état d'attente attribué au fonctionnement normal.

4. Procédé selon l'une des revendications précédentes 2 ou 3, caractérisé en ce qu'une déconnexion automatique du ballast électronique préparée avec le début de la phase de déconnexion (Δst) n'est déclenchée que si le circuit de surveillance (MON), pendant cette phase de déconnexion, continue à délivrer au moins une impulsion de commande (QM) et signale ainsi un courant de charge élevé de façon inadmissible.

5. Procédé selon l'une des revendications 1 à 4, caractérisé en ce qu'avec la coupure automatique du ballast électronique, la commande pour les transistors de puissance (V2, V3) du circuit demi pont dans le circuit de commande (CCO, ISC, SEL, HSD, LSD) réglé est bloquée et en ce que cette fonction de déconnexion est maintenue aussi longtemps que l'alimentation en courant du circuit intégré (IC) de réglage et de commande n'est pas interrompue.

6. Ballast électronique pour l'exploitation d'au moins une lampe à fluorescence (FL), qui présente un circuit redresseur (GL) connecté à la tension alternative du secteur (L, N), un circuit demi pont couplé du côté de la sortie à ce circuit redresseur, avec deux transistors de puissance (V2, V3) connectés en série l'un par rapport à l'autre et alternativement activables, ainsi qu'un circuit de réglage et de commande (IC) qui possède un circuit de surveillance (MON) pour la surveillance en continu d'un courant de charge et un circuit de commande (CCO, SEL, HSD, LSD) pour les transistors de puissance (V2, V3) réglé par hautes fréquences et issu dudit circuit de surveillance, un circuit de charge qui contient au moins une lampe à fluorescence (FL) et dont le courant de charge est surveillé étant disposé à la sortie du circuit demi pont, caractérisé en ce que le circuit de surveillance (MON) couplé au circuit demi pont est formé en tant que comparateur de valeurs de seuil avec plusieurs niveaux de référence (Mp, Mi, Mo) activables individuellement, ledit comparateur produisant à chaque fois une impulsion de commande (QM) dès que le courant de charge sous forme d'impulsion atteint le niveau de référence momentanément activé, en ce qu'un générateur d'horloge (PST) commandable est attribué au circuit de surveillance (MON), ledit générateur s'amorçant automatiquement lors d'un démarrage de lampe respectivement lors d'une perturbation détectée, et fournissant pour le circuit de réglage et de commande (IC) une base de temps avec une suite d'intervalles de temps (Δpt, Δit, Δst, Δot) définis, auxquels est attribué à chaque fois un signal de commande (S1, S2, S3) prédéfini, délivré à la sortie dudit générateur, signal de commande par l'intermédiaire duquel l'un des niveaux de référence est à chaque fois activable dans le circuit de surveillance (MON), et en ce qu'un circuit de déconnexion (SD) est prévu en cas d'erreur pour la remise à l'état initial du circuit de commande (CCO, SEL, HSD, LSD), circuit de déconnexion relié du côté de l'entrée avec le générateur d'horloge (PST) et auquel est amené l'un des signaux de commande (S2), délivré par ce générateur, comme signal de déblocage, qui est en outre relié à la sortie du circuit de surveillance (MON), qui est déclenchable par les impulsions de commande (QM) de sortie dudit circuit de surveillance, et qui maintient alors le ballast électronique dans l'état remis à l'état initial aussi longtemps que l'alimentation en courant du circuit de commande et de réglage (IC) est maintenue par l'intermédiaire de la tension alternative du secteur (L, N).

7. Ballast électronique selon la revendication 6, caractérisé en ce que le générateur d'horloge (PST, IT, CT) comprend une source interne de courant commandable dont la sortie est reliée à un condensateur de charge (CT), ainsi qu'un autre comparateur de valeurs de seuil (PST) avec une majorité de valeurs de seuil (Pp, Pi, Pr, Po) prédéfinies, dont l'entrée est reliée au point de connexion entre la source interne de courant (IT) et le condensateur de charge (CT), et qui produit, en fonction de la charge du condensateur de charge (CT) et par l'intermédiaire d'une comparaison de valeurs de seuil définissant les intervalles de temps (Δpt, Δit, Δst, Δot) prédéfinis, les signaux de commande (S1, S2, S3) correspondants.

8. Ballast électronique selon la revendication 7, caractérisé en ce qu'une entrée de commande de la source interne de courant (IT) est reliée avec la sortie du circuit de surveillance (MON), de telle façon que la source interne de courant (IT) est activée par les impulsions de commande (QM) du circuit de surveillance (MON).

9. Ballast électronique selon la revendication 7 ou 8, caractérisé en ce que le générateur d'horloge (PST) est pourvu de quatre valeurs de seuil (Pp, Pi, Pr, Po) pour l'évaluation de la tension de charge continuellement croissante aux bornes du condensateur de charge (CT), la fin du premier intervalle de temps, définis comme phase de préchauffage (Δpt), ainsi que le début du deuxième intervalle de temps, défini comme phase d'allumage (Δit) de durée maximale donnée, étant fixés par le passage de la tension de charge à travers une première valeur de seuil (Pp) faible, la transition de la phase d'allumage (Δit) à une phase de déconnexion (Δst) étant déterminée par le passage de la tension de charge à travers la deuxième valeur de seuil (Pi), la fin de ladite phase de déconnexion étant atteinte avec le passage de la tension de charge à travers la troisième valeur de seuil (Pr) de niveau maximal et la quatrième valeur de seuil (Po), dont le niveau se situe entre la première valeur de seuil (Pp) et la deuxième valeur de seuil (Pi), correspondant à un niveau de fonctionnement en régime stationnaire d'allumage de la lampe à fluorescence (FL), niveau pour lequel le générateur d'horloge (PST) est maintenu dans un état d'attente.

10. Ballast électronique selon la revendication 9, caractérisé en ce que le circuit de surveillance (MON) formé en tant qu'un autre comparateur de valeurs de seuil possède trois niveaux de référence (Mp, Mi, Mo) individuellement activables par l'intermédiaire du générateur d'horloge (PST), un premier niveau de référence (Mp) étant attribué à la phase de préchauffage (Δpt), ce par quoi le circuit de surveillance (MON), limitant le courant de charge, produit pendant cette phase de préchauffage une série d'impulsions de commande (QM), un deuxième niveau de référence (Mi), élevé, étant attribué à la phase d'allumage (Δit) et à la phase de déconnexion (Δst) suivante, ce par quoi le circuit de surveillance (MON) continue à délivrer des impulsions de commande (QM) aussi longtemps que des essais d'allumage continuent, et un troisième niveau de référence (Mo), qui le cas échéant peut être identique au premier niveau de référence, étant attribué à l'état de fonctionnement stationnaire d'une lampe à fluorescence (FL) brillant correctement, pendant lequel le circuit de surveillance (MON) se trouve dans un état d'attente et ne délivre pas d'impulsions de commande.

11. Ballast électronique selon la revendication 9, caractérisé en ce qu'est prévu dans le circuit de commande (CCO, SEL, HSD, LSD) un circuit de sélection (SEL) avec deux sorties activées inversement l'une de l'autre, par l'intermédiaire desquelles à chaque fois l'un des deux transistors de puissance (V2 respectivement V3) du circuit demi pont est alternativement activable, et une première entrée de commande reliée à la sortie du circuit de surveillance (MON), ainsi qu'avec une autre entrée de commande et en plus un oscillateur hautes fréquences (CCO, OPR, ISC) réglé par courant, couplé du côté de l'entrée avec le circuit demi pont, la sortie dudit oscillateur étant reliée avec la deuxième entrée de commande du circuit de sélection (SEL), l'oscillateur hautes fréquences comprenant un circuit de régulation (OPR, CCO) qui maintient le courant de lampe - respectivement le courant du circuit demi pont - à une valeur moyenne constante prédéfinie, en particulier en régime stationnaire d'allumage de le lampe à fluorescence (FL), et qu'ainsi est donnée en liaison avec le circuit de surveillance (MON) une régulation dominante de courant, qui pendant un démarrage de lampe, mais aussi en cas de perturbation, reconnaît un courant de crête, le limite et le régule.

12. Ballast électronique selon l'une des revendications 6 à 11, caractérisé en ce qu'est prévue, pour le circuit de commande et de réglage (IC) une alimentation de courant réglée avec une entrée pour la tension d'alimentation (Vcc), ladite entrée étant reliée par l'intermédiaire d'un autre condensateur (Ccc) directement au potentiel de référence, ainsi que parallèlement par l'intermédiaire d'un montage en série de deux diodes (DN, DP), en ce qu'un autre condensateur (Cp) est connecté entre le point de connexion de ces diodes et la sortie du circuit demi pont, et en ce qu'est en plus prévu un contacteur électronique (VD) pour la commande régulée de la charge de cet autre condensateur (Cp), ce contacteur étant commandé de telle façon qu'activé lors du dépassement d'une tolérance supérieure donnée de la tension d'alimentation (Vcc), il décharge l'autre condensateur (Cp) et que lors du sous dépassement d'une tolérance inférieure donnée pour la tension d'alimentation, il se bloque à nouveau, de telle façon que la charge de l'autre condensateur (Cp) est à nouveau attribuée au condensateur (Ccc).

13. Ballast électronique selon la revendication 12, caractérisé en ce que le contacteur électronique est formé en tant que transistor de commutation (VD) et qu'avec son trajet collecteur - émetteur, il est disposé entre le point de connexion des deux diodes (DN, DP) montées en série et le potentiel de référence, en particulier la masse, et en ce qu'est prévu un autre comparateur (TPR) à faible inertie auquel est amenée la tension d'alimentation (Vcc) pour l'évaluation par rapport à une valeur de seuil supérieure et une valeur de seuil inférieure, et à la sortie duquel est reliée l'entrée de commande du transistor de commutation.

14. Ballast électronique selon la revendication 12 ou 13, caractérisé en ce que l'alimentation en courant du circuit de commande et de réglage (IC) présente en outre un comparateur de mise en circuit (UVLO) à tension invariable relié à l'entrée pour la tension d'alimentation (Vcc), avec une résistance d'entrée de haute valeur ohmique jusqu'à atteindre une tension de démarrage prédéfinie, à la sortie duquel est reliée une source de tension continue (Ref) pour la production d'une tension de référence (VRef) comme potentiel de référence défini pour des processus de régulation dans le circuit de commande et de réglage (IC) ainsi que parallèlement une autre source de courant (BIAS) commandée, pour l'alimentation interne en courant continu du circuit de commande et de réglage.

15. Ballast électronique selon la revendication 14, caractérisé en ce que le comparateur de mise en circuit (UVLO) est relié à la sortie du circuit de déconnexion (SD) par une entrée de commande, par l'intermédiaire de laquelle le comparateur de mise en circuit, dans l'état remis à l'état initial du circuit de commande et de réglage (IC), est commutable dans son état à haute résistance.

16. Ballast électronique selon la revendication 14 ou 15, caractérisé en ce qu'est attribuée à l'oscillateur haute fréquence (CCO, OPR) réglé par courant une autre source interne de courant (ISC) commandée avec une entrée de mise à un (S) reliée au circuit de surveillance (MON) et une entrée de mise à zéro (R) reliée à l'une des sorties du circuit de sélection (SEL), la sortie de ladite source étant reliée par l'intermédiaire d'un autre condensateur externe (Cc) au potentiel de référence, respectivement à la connexion du redresseur en pont (GL) qui conduit le faible potentiel, et en ce qu'est prévu en outre un amplificateur opérationnel de régulation (OPR), à l'entrée (+) non inversée duquel est amené un signal d'entrée correspondant à la valeur instantanée du courant de charge, ladite entrée (+) étant reliée par l'intermédiaire d'une autre résistance série (Ro) à la sortie du circuit demi pont (V2, V3), l'entrée (-) inversée dudit amplificateur opérationnel étant reliée à un point de jonction entre la source interne de courant (ISC) commandée et le condensateur (Cc) externe, un signal d'entrée correspondant à l'état de charge de ce condensateur étant amené à ladite entrée (-), et la sortie dudit amplificateur opérationnel, découplée par l'intermédiaire d'une diode de découplage, étant reliée à ce point de jonction entre la source interne de courant (ISC) commandée et le condensateur (Cc) externe ainsi qu'en plus à une entrée de commande (i) de l'oscillateur (CCO) réglé par courant.

17. Ballast électronique selon la revendication 16, caractérisé par un autre amplificateur différenciateur, mis en oeuvre en tant que comparateur (COMP), dont l'entrée (-) inversée est à la tension de référence (VRef) comme potentiel de référence et dont l'entrée (+) non inversée est reliée à la sortie de l'amplificateur opérationnel de régulation (OPR) par l'intermédiaire de la diode de découplage, de telle façon que l'on peut détecter grâce à ce comparateur que l'amplificateur opérationnel de régulation (OPR) quitte son domaine défini de réglage, à la suite de quoi le comparateur (COMP) produit un signal de commande (S4) qui est amené au circuit de surveillance (MON) et qui produit dans celui ci un abaissement de ses niveaux de référence (Mp, Mi, Mo) prédéfinis.
